# EUROPÄISCHE PATENTSCHRIFT

(11) **EP 3 024 625 B1**
(45) Veröffentlichungstag und Bekanntmachung des Hinweises auf die Patenterteilung: **11.04.2018**
(21) Anmeldenummer: 14757826.4
(22) Anmeldetag: 25.07.2014
(51) Int. Cl.: B26D 3/00

(54) **VERFAHREN UND VORRICHTUNG ZUR HERSTELLUNG VON SÄCKEN AUS EINEM GEWEBE**
METHOD AND DEVICE FOR THE PRODUCTION OF BAGS FROM A FABRIC
PROCEDE ET DISPOSITIF POUR LA PRODUCTION DE SACS EN TISSU

(30) Priorität: 26.07.2013 AT 6042013
(43) Veröffentlichungstag der Anmeldung: 01.06.2016
(73) Patentinhaber: LOHIA CORP LIMITED, Kanpur 208022 (IN)
(72) Erfinder: Worff, Herwig, 4810 Gmunden (AT)
(74) Vertreter: Keschmann, Marc
(86) Internationale Anmeldenummer: PCT/AT2014/000149
(87) Internationale Veröffentlichungsnummer: WO 2015/010145

(56) Entgegenhaltungen:
- EP-A2- 1 228 857
- DE-A1-102009 000 454
- GB-A- 2 150 912
- US-A1- 2012 196 731

## Beschreibung

Die Erfindung betrifft ein Verfahren zur Herstellung von Säcken aus einem Gewebe, bei dem ein flacher Gewebeschlauch bereitgestellt wird, der eine Sackvorderwand und eine Sackrückwand umfasst, die flach aufeinander liegen, und der flache Gewebeschlauch einer Schneideinrichtung zugeführt wird, in welcher der Gewebeschlauch abgelängt wird, um einzelne schlauchförmige Sackkörper zu erhalten, worauf die schlauchförmigen Sackkörper an wenigstens einem offenen Ende durch Umschlagen eines Endabschnitts des Gewebes verschlossen werden, wobei das Ablängen des Gewebeschlauchs in einem Längstransportschritt erfolgt, in dem der Gewebeschlauch bzw. die schlauchförmigen Sackkörper in Längsrichtung des Gewebeschlauches transportiert werden, und das Verschließen des Sackkörpers bevorzugt in einem Quertransportabschnitt erfolgt, in dem die Sackkörper in einer quer zu ihrer Längsrichtung verlaufenden Transportrichtung transportiert werden.

Die Erfindung betrifft weiters eine Vorrichtung zur Durchführung dieses Verfahrens.

Der schlauchförmige Körper eines Sackes wird üblicherweise aus einem schlauchartigen Rundmaterial oder einem zu einem Schlauch verbundenen Flachmaterial gebildet. Eine grobe Einteilung solcher Säcke wird durch die Unterscheidung in Kissen- und Kastenform getroffen. Eine Kissenform von Säcken entsteht üblicherweise durch Konfektionierung der Böden mit einer Textilnaht oder einer Schweißnaht.

Das Gewebe besteht dabei bevorzugt aus monoaxial verstreckten Polymer-, insbesondere Polyolefin- oder Polypropylenbändchen. Diese Bändchen werden durch Streckung von Polymer-, insbesondere Polyolefin- oder Polypropylenfolien üblicherweise auf das vier- bis zehnfache hergestellt, wodurch die Molekülketten in Bändchenlängsrichtung ausgerichtet werden und in diese Richtungen ca. die sechs- bis zehnfache Festigkeit gegenüber der ursprünglichen Folie aufweisen. Die Bändchenbreite beträgt üblicherweise ca. 1,5 bis 10 mm, die Dicke 20 bis 80 µm.

Ein Verfahren und eine Vorrichtung der eingangs genannten Art sind zum Beispiel aus der DE 10 2009 000 454 A1 bekannt. Eine solche Vorrichtung umfasst in der Regel zunächst eine Schlauchbildungsvorrichtung zur Herstellung und Bereitstellung eines schlauchförmigen Materials. Es kann auch lediglich eine Schlauchabwickelvorrichtung vorhanden sein. Diese ist in der Regel mit einem Materialwickel bestückbar, auf welchen schlauchförmiges Material gewickelt ist. Von diesem Materialwickel wird das Material meist kontinuierlich in Längsrichtung abgezogen. Beim Sackherstellungsprozess nach den Maschinen des Standes der Technik wird der durch die Schlauchbildungsvorrichtung oder der durch die Schlauchabwickelvorrichtung bereitgestellte Gewebeschlauch einer Querschneideeinrichtung zugeführt, die den Gewebeschlauch in einzelne Schlauchstücke bzw. schlauchförmige Sackkörper vereinzelt. Die schlauchförmigen Sackkörper werden einer Transporteinrichtung übergeben. Mithilfe dieser Transporteinrichtung erfolgt üblicherweise eine Änderung der Transportrichtung von einem Längstransport, in welcher der Schlauch bzw. die Schlauchstücke in Richtung ihrer Längsachsen transportiert wurden, in einen Quertransport, in dem die Schlauchstücke nun nicht mehr in Richtung ihrer Schlauchlängsachse, sondern quer hierzu transportiert werden, so dass wenigstens ein Ende der Schlauchstücke zum wenigstens einseitigen Verschließen des Sackes bzw. zum Herstellen eines Sackbodens seitlich erreichbar sind. Die ursprüngliche und die neue Transportrichtung des Schlauchs bzw. des Schlauchstücks liegen dabei üblicherweise senkrecht zueinander. Das wenigstens einseitige Verschließen des Sacks erfolgt beispielsweise durch Anbringen einer Naht in Querrichtung des Sacks. Alternativ kann eine Bodenfaltung erfolgen, um einen rechteckigen Boden zu erhalten.

Im Falle einer Textilnaht mit Nadel ist dabei der Umstand nachteilig, dass es zu einem Austritt des Sackinhalts über die Nahtperforierungen kommen kann. Außerdem verursacht die Nahtperforierung des Gewebes Schwachstellen, sodass der Sack an der Nahtstelle aufreißen kann. Außerdem ist die maschinelle Erstellung der Textilnaht mit Nadel mit einer Reihe von Problemen verbunden, wie beispielsweise der Gefahr des Nadelbruchs und des Reißens des für die Naht verwendeten Fadens. Ein weiterer Nachteil ist die beim Nähen begrenzte Vorschubgeschwindigkeit des Nähkopfes, sodass mit gegenwärtig verfügbaren Maschinen eine Verarbeitung von lediglich ca. maximal 40 bis 55 Säcken pro Minute möglich ist. Weiters entsteht durch die Textilnaht ein Produkt, das aus zwei unterschiedlichen Materialien besteht, nämlich dem Material des Gewebes und dem Material des Nähfadens. Dies erschwert das Recycling der gebrauchten Säcke. Schließlich ist nachteilig, dass der Arbeitsvorgang des Nähens einen hohen Materialaufwand (Nähgarn) erfordert.

Die Erfindung zielt daher darauf ab, den Sackverschluss derart zu gestalten, dass das Material des Sacks durch den Verschluss möglichst wenig geschwächt wird, sodass der verschlossene Sack auch unter hohen mechanischen Belastungen insbesondere im Bereich des Verschlusses nicht reißt. Außerdem soll eine im Vergleich zur Herstellung einer herkömmlichen genähten Verschlussnaht deutlich erhöhte Durchsatzgeschwindigkeit ermöglicht werden. Weiters soll die Prozesssicherheit erhöht, die Wartung der Maschinen reduziert, die Produktionskosten minimiert und die optische Vorteilhaftigkeit des Produkts gewährleistet werden. Schließlich sollen das Recycling vereinfacht und die Herstellungskosten minimiert werden.

Zur Lösung dieser Aufgabe sieht die Erfindung bei einem Verfahren der eingangs genannten Art vor, dass das Verschließen des Sackkörpers durch Umschlagen einer aus der Sackrückwand gebildeten Lasche erfolgt, nachdem die Lasche im Längstransportabschnitt durch Ausschneiden eines Abschnitts der Sackvorderwand freigelegt wurde. Die Ausbildung einer Lasche ermöglicht eine überaus einfache und kostengünstige Verbindung der umgeschlagenen Lasche mit dem Sackkörper, wobei bevorzugt eine flächige Verbindung erfolgt, um die Haltekräfte zu maximieren. Dadurch, dass die Lasche zuvor freigelegt wurde, kann die Lasche unmittelbar, d.h. ohne dazwischen liegende Lage der Sackvorderwand mit dem Sackkörper verbunden werden. Das Freilegen der Lasche umfasst hierbei das Wegschneiden eines Gewebeabschnitts der Sackvorderwand, der andernfalls zwischen der umgeschlagenen Lasche und dem Sackkörper zu liegen kommen würde. Dabei kann der Verfahrensschritt des Ablängens des Gewebeschlauchs und das Freilegen der Lasche in einem einzigen Schritt durchgeführt werden, beispielsweise indem die zwei aufeinander liegenden Gewebelagen des Gewebeschlauchs versetzt abgelängt werden.

Durch die Erfindung werden die sonst durch Nähnadeln hervorgerufenen Perforationen vermieden, wodurch der Sack wesentlich dichter wird. Weiters wird dadurch ein Produktverlust sowie eine allfällige Staubentwicklung vermieden.

Allgemein ist anzumerken, dass die Begriffe Sackvorderwand und Sackrückwand die Erfindung nicht darauf einschränken, dass die Lasche aus einer bestimmten Wand gebildet ist. Vielmehr dienen diese Begriffe lediglich dazu, die eine der beiden Wände von der anderen Wand zu unterscheiden.

Die erfindungsgemäße Verfahrensweise führt zu einem Sackverschluss, der überaus stabil ist. Generell besteht bei der Herstellung eins Sackverschlusses, insbesondere durch Kleben oder Schweißen, die Gefahr, dass eine auf die Verbindung wirkende Schälbelastung, bei welcher die miteinander verbundenen Gewebelagen in einer Richtung quer zur Gewebeoberfläche auseinander gezogen werden, zu einem Lösen der Verbindung führt. Es sollte daher prinzipiell darauf geachtet werden, dass eine derartige Verbindung lediglich auf Scherung beansprucht wird, d.h. lediglich einer Belastung parallel zur Gewebeoberfläche unterworfen wird. Diesem Erfordernis trägt die Erfindung durch Umlegung der Lasche Rechnung, wodurch die Verbindung zwischen der Lasche und dem Sackkörper keiner Schälbelastung mehr ausgesetzt ist, sodass die Verbindung auch sehr hohen mechanischen Belastungen standhalten kann. Dies ist insbesondere dann der Fall, wenn, wie dies einer bevorzugten Weiterbildung entspricht, die umgelegte Lasche lediglich mit der Sackvorderwand verbunden wird. Um insbesondere im Falle einer Schweißverbindung zu verhindern, dass auch die Sackrückwand mitverschweißt wird, wird mit Vorteil in den schlauchförmigen Sackkörper eine Trennschicht eingelegt oder eine Trennschicht aufgebracht. Die Trennschicht weist bevorzugt eine höhere Wärmeleitfähigkeit auf als das Sackgewebe. Die Trennschicht, insbesondere eine metallhältige Trennschicht, wird bevorzugt durch ein Beschichtungsverfahren aufgebracht. Als Trennschicht kommt hierbei bevorzugt ein metallhältiger Lack zur Anwendung. Eine derartige Trennschicht führt aufgrund des Metallgehalts zu einer Wärmeableitung, sodass die Sackrückwand einem geringeren bzw. im Wesentlichen keinem Wärmeeintrag unterliegt. Alternativ kann im Bereich der Schweißverbindung eine Trennlage zwischen der Sackvorderwand und der Sackrückwand angeordnet werden. Die Trennlage kann beispielsweise ein innenliegendes, d.h. ein im Inneren des schlauchförmigen Körpers angeordnetes, stationäres Werkzeug sein, welches die Vorderwand beim Quertransport der Sackkörper von der Rückwand beabstandet.

Gemäß einer bevorzugten Verfahrensweise umfasst das Freilegen der Lasche das Durchführen von wenigstens drei, bevorzugt vier aneinandergrenzenden Schnitten. Bevorzugt wird durch die Schnitte ein Rechteck ausgeschnitten, wobei zwei Schnitte entlang der Seitenkanten des Gewebeschlauchs vorgenommen werden. Bevorzugt erstrecken sich zwei Schnitte über die gesamte Breite des Gewebeschlauchs. Die Schnitte werden im Längstransportabschnitt vorgenommen, und zwar bevorzugt am schlauchförmig vorliegenden Gewebe.

Das Ausschneiden des Rechtecks kann dabei vor dem Ablängen des Gewebeschlauchs, beispielsweise durch Ausstanzen eines Rechtecks an der Sackvorderwand oder an der Sackrückwand erfolgen.

Eine alternative Verfahrensweise sieht vor, dass einer der Schnitte durch das Ablängen des Gewebeschlauchs erzeugt wird. Dabei ist es hinsichtlich der Reihenfolge der einzelnen Schnitte bevorzugt, dass wenigstens zwei Schnitte, bevorzugt drei Schnitte vor dem Ablängen des Gewebeschlauchs durchgeführt werden. Beim Ablängen des Gewebeschlauchs erfolgt somit der letzte Schnitt, der für das Freilegen der Lasche erforderlich ist.

Für das Schneiden des Gewebes kann grundsätzlich ein beliebiges Schneidverfahren angewendet werden, welches die Erzeugung eines Schlitzes in dem Gewebe gewährleistet. Bevorzugt ist hierbei vorgesehen, dass wenigstens ein Schnitt durch Andrücken eines Schneidwerkzeugs, insbesondere eines heißen Messers gegen die Außenoberfläche des Gewebes erfolgt, wobei an der Innenoberfläche des Gewebes mittels eines im Inneren des Gewebeschlauchs angeordneten Gegenstücks ein Gegendruck erzeugt wird. Das heiße Messer weist dabei eine Temperatur auf, die ausreicht, um das Material des Gewebeschlauchs lokal aufzuschmelzen oder soweit zu schwächen, dass es durch geringe Krafteinwirkung geschlitzt werden kann.

Um sicherzustellen, dass der Sack nach dem Umschlagen der Lasche auch an den Ecken des Sackverschlusses dicht, insbesondere staubdicht ist, erfolgt das Umschlagen der Lasche bevorzugt so, dass auch ein an die Lasche angrenzender, die Sackvorderwand und die Sackrückwand umfassender Bereich des Gewebeschlauchs umgeschlagen wird. Wie bereits erwähnt umfasst das Verschließen des Sackkörpers bevorzugt die Verbindung der umgeschlagenen Lasche mit der Sackvorderwand. Erfindungsgemäss ist hierbei eine stoffschlüssige Verbindung. Insbesondere wird so vorgegangen, dass die Lasche und die Sackvorderwand durch Kleben und/oder Schweißen miteinander verbunden werden. Beim Verbinden kann auch so vorgegangen werden, dass zusätzlich zur Lasche auch ein an die Lasche angrenzender, die Sackvorderwand und die Sackrückwand umfassender Bereich des Gewebeschlauchs zumindest teilweise mitverbunden, insbesondere mitverklebt wird. Das Kleben wird als Extrusionskleben durchgeführt werden. Das Extrusionskleben ist besonders bevorzugt, weil dies keine Vorbehandlung wie z.B. Koronabehandlung der Oberfläche erfordert, damit der Kleber hält. Außerdem ist das Extrusionskleben kostengünstig und es wird ein sortenreines Endprodukt erzielt, das leicht recyclebar ist. Das Extrusionskleben erfordert einen kontinuierlichen Auftrag des Extrudats, was im Rahmen der vorliegenden Erfindung ohne weiteres möglich ist, wenn das Auftragen des Extrudats und das Verschließen der Sackkörper bevorzugt im Quertransportabschnitt erfolgen. Als Extrusionskleben wird ein Verfahren bezeichnet, bei dem ein aus einem Extruder austretendes, noch (dick) flüssiges Extrudat auf die Klebestelle aufgetragen wird und die miteinander zu verklebenden Gewebebereiche vor dem Erhärten des Extrudats aufeinandergepresst werden. Das Extrudat besteht aus demselben Kunststoff wie das Gewebe. Das Extrusionskleben erlaubt ein sicheres Verkleben auch bei unbeschichtetem Gewebe.

Im Falle eines Schweißvorgangs kann ein Heißkontaktschweißen oder ein Ultraschallschweißen angewendet werden.

Weiters ist es von Vorteil, wenn die umgeschlagene Lasche und die Sackvorderwand nach deren Verbindung aufeinander gepresst werden.

Das Verschließen der Sackkörper erfolgt erfindungsgemäß in einem Quertransportabschnitt, in dem die Sackkörper in einer quer zu ihrer Längsrichtung verlaufenden Transportrichtung transportiert werden. Unter der Längsrichtung eines Sackkörpers wird hierbei jene parallel zu der Seitenkante des Sackkörpers verlaufende Richtung verstanden, welche die beiden offenen Enden des Sackkörpers verbindet. Besonders vorteilhaft und effizient wird das Verfahren dann durchgeführt, wenn das Umschlagen und ggf. Verbinden der Lasche während des Quertransports des Sackkörpers erfolgt, d.h. während sich der Sackkörper in Transportrichtung bewegt. Insbesondere bewegt sich der zu verschließende Endabschnitt des Sackkörpers dabei an einer stationären Umschlag-, Klebe und Andrückeinrichtung vorbei.

Die Erfindung findet bevorzugt bei Säcken Anwendung, deren Gewebe aus monoaxial verstreckten Polymer-, insbesondere Polyolefin- oder Polypropylenbändchen besteht. Das Gewebe kann grundsätzlich beschichtet oder unbeschichtet sein. Im Falle einer Beschichtung besteht diese bevorzugt aus dem selben Polymer wie die Polymerbändchen. Die Beschichtung kann aus einer dünnen Schicht Polypropylen oder einer Mischung aus Polypropylen und Polyethylen bestehen. Bei der Verwendung eines Extrusionsklebeverfahrens zum Verschließen der Sackkörper kann in einfacher Weise auch unbeschichtetes Gewebe verarbeitet werden.

Zur Lösung der der Erfindung zugrunde liegenden Aufgabe schlägt die Erfindung weiters eine Vorrichtung zur Herstellung von Säcken aus einem Gewebeschlauch, insbesondere zur Durchführung des erfindungsgemäßen Verfahrens, vor, umfassend eine erste Schneideinrichtung, der ein flacher Gewebeschlauch in Längsrichtung des Gewebeschlauchs zuführbar ist und von der durch Ablängen des Gewebeschlauches erhaltene schlauchförmige Sackkörper wegführbar sind, und eine Sackkörperverschließeinrichtung, der die schlauchförmigen Sackkörper zuführbar sind, wobei weiters wenigstens eine Transporteinrichtung vorgesehen ist, die einen Längstransportabschnitt zum Transportieren des Gewebeschlauches bzw. der schlauchförmigen Sackkörper in Längsrichtung des Gewebeschlauches und einen Quertransportabschnitt zum Transportieren der Sackkörper in einer quer zu ihrer Längsrichtung verlaufenden Transportrichtung aufweist, wobei die Schneideinrichtung im Längstransportabschnitt und die Sackkörperverschließeinrichtung im Quertransportabschnitt angeordnet sind. Erfindungsgemäß ist im Längstransportabschnitt eine zweite Schneideinrichtung angeordnet, die zum Ausschneiden eines Abschnitts einer Sackvorderwand zum Freilegen einer aus der Sackrückwand gebildeten Lasche ausgebildet ist, und die Sackkörperverschließeinrichtung umfasst eine Umschlageinrichtung zum Umschlagen der Lasche.

Eine bevorzugte Weiterbildung sieht vor, dass die Sackkörperverschließeinrichtung Mittel zum Verbinden der umgeschlagenen Lasche mit der Sackvorderwand umfasst. Die Verbindungsmittel können bevorzugt eine Schweiß- oder Klebevorrichtung umfassen.

Eine bevorzugte Weiterbildung sieht vor, dass der zweiten Schneideinrichtung ein innenliegendes Werkzeug zugeordnet ist, gegen welches ein Messer der Schneideinrichtung andrückbar ist. Das innenliegende Werkzeug ist hierbei so angeordnet, dass es im Betrieb im Inneren der schlauchförmigen Sackkörper zu liegen kommt. Dem innenliegenden Werkzeug können dabei Mittel zum Beabstanden der aufeinanderliegenden Gewebelagen des flachen Schlauchs des Sackkörpers vorangestellt sein, damit es beim Transport der schlauchförmigen Sackkörper nicht zu Kollisionen mit dem innen liegenden Werkzeug kommt.

Eine bevorzugte Weiterbildung sieht vor, dass eine Heizvorrichtung zum Aufheizen des Messers der Schneideinrichtung vorgesehen ist.

Um das innenliegende Werkzeug an etwaige Breitenschwankungen des Schlauchgewebes anpassen zu können, sieht die Erfindung vor, dass das innenliegende Werkzeug Anpassungsmittel zur Anpassung von dessen Gesamtbreite aufweist. Insbesondere weist das innenliegende Werkzeug wenigstens zwei plattenartige Werkzeugelemente auf, die zur Veränderung der Gesamtbreite des Werkzeugs aneinander gleitende Schrägflächen aufweisen. Um sicherzustellen, dass das innenliegende Werkzeug stets die gesamte zur Verfügung stehende Breite ausfüllt, ist bevorzugt vorgesehen, dass die Anpassungsmittel wenigstens ein Federelement umfassen, welches die plattenartigen Werkzeugelemente in Richtung auf die maximale Gesamtwerkzeugbreite beaufschlagt.

Eine weitere bevorzugte Weiterbildung sieht vor, dass die zweite Schneideinrichtung in Transportrichtung des Schlauchgewebes vor der ersten Schneideinrichtung angeordnet ist, wodurch beim Ablängen des Gewebeschlauchs mittels der ersten Schneideinrichtung gleichzeitig der zuvor von der zweiten Schneideinrichtung durch Schlitzen des Gewebes vorbereitete Abschnitt der Sackvorderwand weggeschnitten wird.

Die Erfindung wird nachfolgend anhand eines in der Zeichnung dargestellten Ausführungsbeispiels näher erläutert. In dieser zeigen Fig. 1 eine schematische Draufsicht auf die erfindungsgemäße Vorrichtung, Fig.2 eine Schnittansicht entlang der Linie II-II, Fig. 3 eine Detailansicht des innenliegenden Werkzeugs, Fig. 4 eine abgewandelte Ausbildung der Vorrichtung, Fig. 5 zwei durch die Vorrichtung gemäß Fig. 4 erhaltene schlauchförmige Sackkörper, Fig. 6 und 7 eine Ausbildung für Seitenfaltensäcke, Fig. 8 eine abgewandelte Ausbildung für Seitenfaltensäcke und die Fig. 9 - 11 eine weitere abgewandelte Ausbildung der Erfindung.

In Fig. 1 ist ersichtlich, dass ein Gewebeschlauch 1 der Vorrichtung in Richtung des Pfeils 2 zugeführt und innerhalb eines Längstransportabschnitts 3 der Vorrichtung in Richtung des Pfeils 2 transportiert wird. Zuerst wird der Gewebeschlauch 1 entlang der Schneidlinien 4, 5 und 6 aufgeschnitten. Der Verlauf der Schneidlinien 4, 5 und 6 ist in Fig. 1 links strichliert dargestellt, wobei sich die Linie 4 über die gesamte Breite des Schlauchgewebes 1 erstreckt und die Linien 5 und 6 jeweils entlang der Kanten 7 des Schlauchgewebes verlaufen. Die entlang der Schneidlinien 4, 5 und 6 verlaufenen Schnitte werden mittels der Schneidvorrichtung 8 erstellt. Die Schneidvorrichtung 8 umfasst ein innenliegendes, d.h. zwischen den Gewebelagen des Gewebeschlauchs 1 angeordnetes Werkzeug, welches Rollen 9 zum Beabstanden der Gewebelagen und ein den Rollen 9 in Transportrichtung 2 nachgeordnetes plattenförmiges Werkzeug 10 umfasst. Das plattenförmige Werkzeug 10 dient als Gegenstück für die von außen auf das Gewebe einwirkenden Schneidmesser. Die entlang der Schneidlinien 5 und 6 wirkenden Schneidmesser sind mit 11 bezeichnet. Das entlang der Schneidlinie 4 wirkende Schneidmesser ist mit 12 (Fig. 2) bezeichnet. Die Schneidmesser 11 sind aufheizbar und entsprechend dem Doppelpfeil 13 beweglich gelagert, um unter Zwischenschaltung des Gewebes auf das plattenförmige Werkzeug 10 gedrückt zu werden. Dadurch werden in dem Gewebe entlang der Schneidlinien 4, 5 und 6 Schnitte erzeugt. Der entlang der Schneidlinie 4 erzeugte Schnitt ist in einem weiter nach vorne transportierten Abschnitt des Schlauchgewebes mit 14 bezeichnet. Der Schnitt 14 wird hierbei nur in der oberen Gewebelage bzw. der Sackvorderwand 18 (Fig. 2) erzeugt, während die untere Gewebelage bzw. die Sackrückwand 19 hiervon unberührt bleibt. Die entlang der Schneidlinien 5 und 6 erzeugten seitlichen Einschnitte sind in einem weiter nach vorne transportierten Abschnitt des Schlauchgewebes mit 15 und 16 bezeichnet.

An der schematisch mit 17 angedeuteten Position wird das Schlauchgewebe 1 mittels einer nicht dargestellten weiteren Schneideinrichtung abgelängt, um einzelne schlauchförmige Sackkörper 20 zu erhalten. Der Schnitt verläuft hierbei entlang der mit 21 bezeichneten Schneidlinie. Beim Ablängen entlang der Linie 21 fällt der mittels Schraffur gekennzeichnete Gewebeabschnitt 22 weg. Dieser Gewebeabschnitt kann in der Folge wiederverwertet werden, in dem er einem Extruder für die Herstellung von Gewebebändchen zugeführt wird.

Durch das Wegschneiden des Gewebeabschnitts 22 wird nun eine Lasche 23 freigelegt, die aus der Sackrückwand 19 gebildet wird.

Am Ende des Längstransportabschnitts 3 gelangen die schlauchförmigen Sackkörper 20 in einen Quertransportabschnitt 24, in dem sie in Richtung des Pfeils 25 weitertransportiert werden. Die Sackkörper 20 weisen hierbei offene Enden 26 und 27 auf. Im Quertransportabschnitt wird die Lasche 23 der Sackkörper 20 nun entlang der mit 28 angedeuteten Faltlinie nach vorne, d.h. auf die in der Zeichnung sichtbare Oberfläche der oberen Gewebelage bzw. der Sackvorderwand 18, umgeschlagen und mit dieser Oberfläche z.B. durch Kleben verbunden. Es ergibt sich sodann der mit 29 bezeichnete Zustand des Sackkörpers 20.

In der Schnittansicht gemäß Fig. 2 ist die Schneidvorrichtung 8 besser ersichtlich. Die Schneidvorrichtung 8 umfasst zwei Rollen 9, durch welche die beiden Gewebelagen 18 und 19 des Gewebeschlauches 1 voneinander beabstandet werden. Die Schneidvorrichtung 8 umfasst weiters eine in Transportrichtung 2 an die Rollen 9 anschließende Platte 10, welche als Gegenstück zu dem Schneidmesser 12 ausgebildet ist.

In Fig. 3 ist das plattenförmige Werkzeug 10 im Detail dargestellt. Das Werkzeug ist als innen liegendes Werkzeug ausgebildet und umfasst zwei plattenartige Werkzeugelemente 30 und 31. Das plattenartige Werkzeugelement 31 ist stationär angeordnet, wohingegen das plattenartige Werkzeugelement 30 in Richtung des Doppelpfeils 33 verschieblich geführt ist. Dabei gleiten die beiden plattenartigen Werkzeugelemente an einer Schrägfläche 34 aneinander, sodass sich in Abhängigkeit von der Relativposition die Gesamtbreite des Werkzeugs verändert. Ein Federelement 32 sorgt dafür, dass die beiden plattenartigen Werkzeugelemente 30 und 31 immer an der Schrägfläche 34 miteinander zusammenwirken. Wenn sich die Breite des Schlauchgewebes 1 verringert, erhöht sich die Reibung des Gewebes am beweglichen Werkzeugelement 30, sodass dieses in Transportrichtung 2 mitgenommen wird, bis sich die Breite des Werkzeugs an die Schlauchbreite angepasst hat. Umgekehrt wird das bewegliche Werkzeugelement 30 bei größer werdender Schlauchbreite mittels des Federelements 32 wieder zurückgezogen.

Bei der abgewandelten Ausbildung gemäß Fig. 4 umfasst die Schneideinrichtung ein erstes Schneidmesser 12 und ein in Längsrichtung versetzt dazu angeordnetes zweites Schneidmesser 35. Das erste Schneidmesser 12 schneidet die Sackvorderwand 18 entlang der Schneidlinie 4 und das zweite Schneidmesser 35 schneit die Sackrückwand 19 entlang der Schneidlinie 21. Außerdem erzeugen die Schneidmesser 11 analog zur Ausbildung gemäß Fig. 1 die seitlichen Einschnitte 15 und 16.

Dadurch werden, wie in Fig. 5 gezeigt ist, zwei schlauchförmige Sackkörper 20 erzeugt, und an den einander zugewandten offenen Enden jeweils eine Lasche 23 erzeugt, wobei die eine Lasche 23 an der Sackvorderwand 18 und die andere Lasche 23 an der Sackrückwand 19 ausgebildet ist. Auf diese Art und Weise wird im Gegensatz zur Ausbildung gemäß Fig. 1 kein Gewebeabschnitts 22 weggeschnitten und ein entsprechender Materialverlust vermieden. Zum Verschließen der beiden offenen Sackenden können entweder zwei gesonderte Verschließeinrichtungen verwendet werden oder es wird jeder zweite schlauchförmige Sackkörper 20 gewendet, sodass mit einer einzigen Verschließeinrichtung das Auslangen gefunden werden kann.

In Fig. 6 ist ein abgewandelte Ausbildung für die Verarbeitung von Seitenfaltensäcken dargestellt. Die Seitenfalten sind dabei mit 36 bezeichnet und werden in dem mit 38 bezeichneten Bereich miteinander und mit der Sackvorderwand 18 und der Sackrückwand 19 verbunden, insbesondere verschweißt, um im Beriech der Seitenfalten eine Abdichtung des Sackverschlusses zu erreichen. Nach dem Verschweißen wird die Lasche 23 samt dem verschweißten Bereichen 38 umgelegt und mit dem Sackkörper verbunden.

In der Querschnittsansicht gemäß Fig. 7 ist sind Stempel 37 einer Schweißeinrichtung dargestellt, die dazu dienen, die zu verbindenden Gewebelagen aneinanderzudrücken und miteinander zu verschweißen.

Alternativ kann vorgegangen werden, wie dies in Fig. 8 dargestellt ist. Hier wird beim Freilegen der Lasche 23 so vorgegangen, dass die Seitenfalten 36 beim Herstellen des Schnitts 14 nicht mitgeschnitten werden. Vielmehr werden die Seitenfalten 36 in einem gesonderten Schnitt entlang der Linie 39 angeschnitten, der näher dem Sackende liegt als der Schnitt 14. Auf diese Art und Weise kann der in den Bereich der Lasche 23 überstehende Abschnitt der Seitenfalten 36 beim Umlegen der Lasche 23 entlang der Linie 28 mitgefaltet werden, um so eine vollständige Abdichtung des Sackverschlusses zu erreichen.

In den Fig. 9-11 ist die Herstellung einer Lasche ohne Verwendung eines innenliegenden Werkzeugs dargestellt. Fig. 9 ist eine Seitenansicht auf einen flachen Gewebeschlauch 1 mit zwei aufeinanderliegenden Gewebelagen 18 und 19. Entlang der Seitenkanten des Gewebeschlauchs werden zunächst Einschnitte 15 und 16 vorgenommen. Dies ist insbesondere in der Draufsicht gemäß Fig. 10 deutlich erkennbar. Danach werden die beiden Gewebelagen 18 und 19 entsprechend der Pfeile 40 zusammengeschoben, sodass das Gewebe im Bereich der Einschnitte 15,16 Falten 41 ausbildet. Dabei wird so vorgegangen, dass die Falte 41 der Gewebelage 18 und die Falte 41 der Gewebelage 19 in zueinander entgegengesetzte Richtungen umgelegt werden, um in der Folge im Bereich zwischen den beiden Falten 41 eine Schneidvorrichtung 42 zum Durchtrennen der beiden Gewebelagen zur Anwendung gelangen zu lassen. Die Schneidvorrichtung 42 umfasst bevorzugt zwei Schneidmesser, die von oben und unten gegen den flachen Gewebeschlauch anpressbar sind, um das zwischen den Schneidmessern liegende Gewebe zu durchschneiden. Durch den Schnitt wird einerseits der Gewebeschlauch abgelängt, um zwei Sackkörper zu erhalten, und andererseits an den beiden zueinander gewandten Endbereichen der zwei Sackkörper jeweils eine Lasche freigelegt, wobei nach dem Auseinanderziehen der Gewebelagen (um die Falte zu entfernen) im Ergebnis eine wie in Fig. 5 gezeigte Konfiguration entsteht.

## Patentansprüche

1. Verfahren zur Herstellung von Säcken aus einem Gewebe, bei dem ein flacher Gewebeschlauch (1) bereitgestellt wird, der eine Sackvorderwand (18) und eine Sackrückwand (19) umfasst, die flach aufeinander liegen, und der flache Gewebeschlauch (1) einer Schneideinrichtung zugeführt wird, in welcher der Gewebeschlauch (1) abgelängt wird, um einzelne schlauchförmige Sackkörper (20) zu erhalten, worauf die schlauchförmigen Sackkörper (20) an wenigstens einem offenen Ende (27) durch Umschlagen eines Endabschnitts des Gewebes verschlossen werden, wobei das Ablängen des Gewebeschlauchs (1) in einem Längstransportschritt (3) erfolgt, in dem der Gewebeschlauch (1) bzw. die schlauchförmigen Sackkörper (20) in Langsrichtung des Gewebeschlauches (1) transportiert werden, und das Verschließen des Sackkörpers (20) bevorzugt in einem Quertransportabschnitt (24) erfolgt, in dem die Sackkörper (20) in einer quer zu ihrer Längsrichtung verlaufenden Transportrichtung (25) transportiert werden, **dadurch gekennzeichnet, dass** das Verschließen des Sackkörpers (20) durch Umschlagen einer aus der Sackrückwand (19) gebildeten Lasche (23) erfolgt, nachdem die Lasche (23) im Längstransportabschnitt (3) durch Ausschneiden eines Abschnitts (22) der Sackvorderwand (18) freigelegt wurde, wobei die Lasche (23) und die Sackvorderwand (18) durch Extrusionskleben miteinander verbunden werden, wobei das Extrudat aus demselben Kunststoff wie das Gewebe besteht.

2. Verfahren nach Anspruch 1, **dadurch gekennzeichnet, dass** das Freilegen der Lasche (23) das Durchführen von wenigstens drei aneinandergrenzenden Schnitten (4,5,6) umfasst.

3. Verfahren nach Anspruch 2, **dadurch gekennzeichnet, dass** einer der Schnitte durch das Ablängen des Gewebeschlauchs (1) erzeugt wird.

4. Verfahren nach Anspruch 2 oder 3, **dadurch gekennzeichnet, dass** wenigstens zwei Schnitte (5,6) vor dem Ablängen des Gewebeschlauchs (1) durchgeführt werden.

5. verfahren nach Anspruch 2, 3 oder 4, **dadurch gekennzeichnet, dass** wenigstens ein Schnitt (4) durch Andrücken eines Schneidwerkzeugs, insbesondere eines heißen Messers (12) gegen die Außenoberfläche des Gewebes erfolgt, wobei an der Innenoberfläche des Gewebes mittels eines im Inneren des Gewebeschlauchs (1) angeordneten Gegenstücks (10) ein Gegendruck erzeugt wird.

6. Verfahren nach einem der Ansprüche 1 bis 5, **dadurch gekennzeichnet, dass** das Umschlagen der Lasche (23) so erfolgt, dass auch ein an die Lasche (23) angrenzender, die Sackvorderwand (18) und die Sackrückwand (19) umfassender Bereich des Gewebeschlauchs (1) umgeschlagen wird.

7. Verfahren nach einem der Ansprüche 1 bis 6, **dadurch gekennzeichnet, dass** das Gewebe des Gewebeschlauchs (1) unbeschichtet ist.

8. Verfahren nach einem der Ansprüche 1 bis 7, **dadurch gekennzeichnet, dass** die umgeschlagene Lasche (23) und die Sackvorderwand (18) nach deren Verbindung aufeinander gepresst werden.

9. Verfahren nach einem der Ansprüche 1 bis 8, **dadurch gekennzeichnet, dass** das Umschlagen und ggf. Verbinden der Lasche (23) während des Quertransports der Sackkörper (20) erfolgt.

10. Verfahren nach einem der Ansprüche 1 bis 9, **dadurch gekennzeichnet, dass** das Gewebe aus monoaxial verstreckten Polymer-, insbesondere Polyolefin- oder Polypropylenbändchen besteht.

11. Verfahren nach einem der Ansprüche 1 bis 10, **dadurch gekennzeichnet, dass** jeder zweite schlauchförmige Sackkörper (20) zum Verschließen der beiden offenen Sackenden gewendet wird.

12. Verfahren nach einem der Ansprüche 1 bis 11, **dadurch gekennzeichnet, dass** das Ablängen des Gewebeschlauchs (1) und das Freilegen der Lasche (23) in einem einzigen Schritt durchgeführt werden, beispielsweise indem die zwei aufeinander liegenden Gewebelagen des Gewebeschlauchs (1) versetzt abgelängt werden.

13. Vorrichtung zur Herstellung von Säcken aus einem Gewebeschlauch, insbesondere zur Durchführung des Verfahrens nach einem der Ansprüche 1 bis 12, umfassend eine erste Schneideinrichtung, der ein flacher Gewebeschlauch (1) in Längsrichtung (2) des Gewebeschlauchs (1) zuführbar ist und von der durch Ablängen des Gewebeschlauches (1) erhaltene schlauchförmige Sackkörper (20) wegführbar sind, und eine Sackkörperverschließeinrichtung, der die schlauchförmigen Sackkörper (20) zuführbar sind, wobei weiters wenigstens eine Transporteinrichtung vorgesehen ist, die einen Längstransportabschnitt (3) zum Transportieren des Gewebeschlauches (1) bzw. der schlauchförmigen Sackkörper (20) in Längsrichtung (2) des Gewebeschlauches (1) und einen Quertransportabschnitt (24) zum Transportieren der Sackkörper (20) in einer quer zu ihrer Längsrichtung verlaufenden Transportrichtung (25) aufweist, wobei die Schneideinrichtung im Längstransportabschnitt (3) und die Sackkörperverschließsinrichtung im QuertransportabschniLt (24) angeordnet sind, **dadurch gekennzeichnet, dass** im Längstransportabschnitt (3) eine zweite Schneidsinrichtung (11,12) angeordnet ist, die zum Ausschneiden eines Abschnitts (22) einer Sackvorderwand (18) zum Freilegen einer aus der Sackrückwand (19) gebildeten Lasche (23) ausgebildet ist, und dass die Sackkörperverschließeinrichtung eine Umschlageinrichtung zum Umschlagen der Lasche (23) sowie eine Extrusionsklebeeinrichtung zum Verbinden der Lasche (23) mit der Sackvorderwand (18) umfasst, wobei der zweiten Schneideinrichtung (11,12) ein innenliegendes Werkzeug (10) zugeordnet ist, gegen welches ein Messer (12) der Schneideinrichtung drückbar ist, wobei das innenliegende Werkzeug (10) Anpassungsmittel zur Anpassung von dessen Gesamtbreite aufweist.

14. Vorrichtung nach Anspruch 13, **dadurch gekennzeichnet, dass** die Sackkörperverschließeinrichtung Mittel zum Verbinden der umgeschlagenen Lasche (23) mit der Sackvorderwand (18) umfasst.

15. Vorrichtung nach Anspruch 14, **dadurch gekennzeichnet, dass** die Verbindungsmittel eine Schweiß- oder Klebevorrichtung umfassen.

16. Vorrichtung nach Anspruch 13, 14 oder 15, **dadurch gekennzeichnet, dass** eine Heizvorrichtung zum Aufheizen des Messers der Schneideinrichtung vorgesehen ist.

17. Vorrichtung nach einem der Ansprüche 13 bis 16, **dadurch gekennzeichnet, dass** das innenliegende Werkzeug (10) wenigstens zwei plattenartige Werkzeugelemente (30,31) aufweist, die zur Veränderung der Gesamtbreite des Werkzeugs aneinander gleitende Schrägflächen (34) aufweisen.

18. Vorrichtung nach einem der Ansprüche 13 bis 17, **dadurch gekennzeichnet, dass** die Anpassungsmittel wenigstens ein Federelement (32) umfassen, welches die plattenartigen Werkzeugelemente (30,31) in Richtung auf die maximale Gesamtwerkzeugbreite beaufschlagt.

19. Vorrichtung nach einem der Ansprüche 13 bis 18, **dadurch gekennzeichnet, dass** die erste Schneideinrichtung in Transportrichtung des Schlauchgewebes (1) vor der zweiten Schneideinrichtung angeordnet ist.

## Claims

1. A method for producing sacks from a fabric, wherein a flat fabric tube (1) is provided, which comprises a sack front wall (18) and a sack rear wall (19), which lie flat on each other, wherein the flat fabric tube (1) is fed to a cutting device in which the fabric tube (1) is cut to length in order to obtain individual tube-shaped sack bodies (20), whereupon the tube-shaped sack bodies (20) are closed at at least one open end (27) by folding over an end section of the fabric, wherein the fabric tube (1) is cut to length in a longitudinal transport section (3) in which the fabric tube (1) or the tube-shaped sack bodies (20) are transported in the longitudinal direction of the fabric tube (1), and the sack body (20) is preferably closed in a transverse transport section (24) in which the sack bodies (20) are transported in a transport direction (25) running transversely to the longitudinal direction thereof, **characterised in that** the sack body (20) is closed by folding over a tab (23) formed from the sack rear wall (19) after the tab (23) has been exposed by cutting out a section (22) of the sack front wall (18) in the longitudinal transport section (3), wherein the tab (23) and the sack front wall (18) are connected to one another by extrusion bonding, wherein the extrudate consists of the same synthetic material as the fabric.

2. The method according to claim 1, **characterised in that** the tab (23) is exposed by making at least three consecutive cuts (4,5,6).

3. The method according to claim 2, **characterised in that** one of the cuts is made by cutting the fabric tube (1) to length.

4. The method according to claim 2 or 3, **characterised in that** at least two cuts (5, 6) are made before the fabric tube (1) is cut to length.

5. The method according to claim 2, 3 or 4, **characterised in that** at least one cut (4) is made by pressing a cutting tool, in particular a hot knife (12) against the outer surface of the fabric, wherein a counter-pressure is created on the inner surface of the fabric by means of a counterpart (10) arranged inside the fabric tube (1).

6. The method according to one of claims 1 to 5, **characterised in that** the tab (23) is folded over in such a way that an area of the fabric tube (1) adjacent to the tab (23) and comprising the sack front wall (18) and the sack rear wall (19) is folded over as well.

7. The method according to one of claims 1 to 6, **characterised in that** the fabric of the fabric tube (1) is uncoated.

8. The method according to one of claims 1 to 7, **characterised in that** the folded tab (23) and the sack front wall (18) are pressed onto one another after being connected.

9. The method according to one of claims 1 to 8, **characterised in that** the folding over and optional connection of the tab (23) is performed while the sack bodies (20) are being transported transversely.

10. The method according to one of claims 1 to 9, **characterised in that** the fabric is made of monoaxially stretched polymer ribbons, in particular polyolefin or polypropylene ribbons.

11. The method according to one of claims 1 to 10, **characterised in that** every second tube-shaped sack body (20) is turned in order to close the two open sack ends.

12. The method according to one of claims 1 to 11, **characterised in that** the cutting of the fabric tube (1) to length and the exposure of the tab (23) is performed in one single step, for example by cutting the two fabric layers of the fabric tube (1) which lie on each other to length in an offset manner.

13. A device for producing sacks from a fabric tube, in particular for performing the method according to one of claims 1 to 12, comprising a first cutting device to which a flat fabric tube (1) can be fed in the longitudinal direction (2) of the fabric tube (1) and from which tube-shaped sack bodies (20), obtained by cutting the fabric tube (1) to length, can be distributed, and a sack body closing device to which the tube-shaped sack bodies (20) can be fed, wherein further at least one transport device is provided, with a longitudinal transport section (3) for transporting the fabric tube (1) or the tube-shaped sack bodies (20) in the longitudinal direction (2) of the fabric tube (1) and a transverse transport section (24) for transporting the sack bodies (20) in a transport direction (25) running transversely to the longitudinal direction thereof, wherein the cutting device is arranged in the longitudinal transport section (3) and the sack body closing device is arranged in the transverse transport section (24), **characterised in that** a second cutting device (11, 12) is arranged in the longitudinal transport section (3), which is designed for cutting out a section (22) of a sack front wall (18) for exposing a tab (23) formed from the sack rear wall (19), and that the sack body closing device comprises a folding device for folding over the tab (23) and an extrusion bonding device for connecting the tab (23) to the sack front wall (18), wherein an internal tool (10) is assigned to the second cutting device (11, 12), against which a knife (12) of the cutting device can be pressed, wherein the internal tool (10) has adjusting means for adjusting its overall width.

14. The device according to claim 13, **characterised in that** the sack body closing device comprises means for connecting the folded tab (23) to the sack front wall (18).

15. The device according to claim 14, **characterised in that** the connection means comprise a welding or glueing device.

16. The device according to claim 13, 14 or 15, **characterised in that** a heating device for heating the knife of the cutting device is provided.

17. The device according to one of claims 13 to 16, **characterised in that** the internal tool (10) has at least two plate-like tool elements (30, 31) with inclined surfaces (34) gliding against one another for changing the overall width of the tool.

18. The device according to one of claims 13 to 17, **characterised in that** the adjusting means comprise at least one spring element (32) which impinges the plate-like tool elements (30, 31) in the direction to the maximum overall width of the tool.

19. The device according to one of claims 13 to 18, **characterised in that** the first cutting device in the transport direction of the fabric tube (1) is arranged in front of the second cutting device.

## Revendications

1. Procédé de production de sacs à partir d'un tissu, dans lequel on fournit un tuyau de tissu plat (1), qui comprend une paroi avant de sac (18) et une paroi arrière de sac (19), qui sont appliquées à plat l'une sur l'autre, et le tuyau de tissu plat (1) est acheminé à un dispositif de coupe, dans lequel le tuyau de tissu (1) est coupé à longueur pour obtenir des corps de sacs individuels (20) de forme tubulaire, après quoi les corps de sacs (20) de forme tubulaire sont fermés à au moins une extrémité ouverte (27) par rabattement d'une section d'extrémité du tissu, dans lequel la coupe à longueur du tuyau de tissu (1) se fait dans une étape de transport longitudinal (3), dans laquelle le tuyau de tissu (1) ou les corps de sacs (20) de forme tubulaire est ou sont transportés dans la direction longitudinale du tuyau de tissu (1) et la fermeture du corps de sac (20) se fait de préférence dans une section de transport transversal (24), dans laquelle les corps de sacs (20) sont transportés dans une direction de transport (25) s'étendant transversalement à leur direction longitudinale, **caractérisé en ce que** la fermeture du corps de sac (20) se fait par rabattement d'une patte (23) formée de la paroi arrière (19) du sac, après quoi la patte (23) est libérée dans la section de transport longitudinal (3) par découpe d'une section (22) de la paroi avant (18) du sac, dans lequel la patte (23) et la paroi avant (18) du sac sont reliées l'une à l'autre par collage par extrusion, dans lequel l'extrudat est constitué de la même matière plastique que le tissu.

2. Procédé selon la revendication 1, **caractérisé en ce que** la libération de la patte (23) comprend la réalisation d'au moins trois coupes contiguës (4, 5, 6).

3. Procédé selon la revendication 2, **caractérisé en ce que** l'une des coupes est faite par la coupe à longueur du tuyau de tissu (1).

4. Procédé selon la revendication 2 ou 3, **caractérisé en ce qu'**au moins deux coupes (5, 6) sont effectuées avant la coupe à longueur du tuyau de tissu (1).

5. Procédé selon la revendication 2, 3 ou 4, **caractérisé en ce qu'**au moins une coupe (4) se fait par pression d'un outil de coupe, en particulier d'un couteau chaud (12), contre la surface externe du tissu, dans lequel une contre-pression est produite sur la surface interne du tissu au moyen d'une contre-pièce (10) agencée à l'intérieur du tuyau de tissu (1).

6. Procédé selon l'une quelconque des revendications 1 à 5, **caractérisé en ce que** le rabattement de la patte (23) se fait de façon qu'une zone du tuyau de tissu (1) limitée à la patte (23) et comprenant la paroi avant (18) du sac et la paroi arrière (19) du sac soit également rabattue.

7. Procédé selon l'une quelconque des revendications 1 à 6, **caractérisé en ce que** le tissu du tuyau de tissu (1) n'est pas revêtu.

8. Procédé selon l'une quelconque des revendications 1 à 7, **caractérisé en ce que** la patte rabattue (23) et la paroi avant (18) du sac sont pressées l'une sur l'autre après leur liaison.

9. Procédé selon l'une quelconque des revendications 1 à 8, **caractérisé en ce que** le rabattement et éventuellement la liaison de la patte (23) se font pendant le transport transversal des corps de sacs (20).

10. Procédé selon l'une quelconque des revendications 1 à 9, **caractérisé en ce que** le tissu est constitué de bandelettes de polymère, en particulier de polyoléfine ou de propylène, étirées monoaxialement.

11. Procédé selon l'une quelconque des revendications 1 à 10, **caractérisé en ce que** chaque deuxième corps de sac (20) de forme tubulaire est retourné pour la fermeture des deux extrémités de sac ouvertes.

12. Procédé selon l'une quelconque des revendications 1 à 11, **caractérisé en ce que** la coupe à longueur du tuyau de tissu (1) et la libération de la patte (23) sont effectuées en une seule étape, par exemple en coupant à longueur les deux couches de tissu du tuyau de tissu (1) appliquées l'une sur l'autre en décalage.

13. Dispositif de production de sacs à partir d'un tuyau de tissu, en particulier pour effectuer le procédé selon l'une quelconque des revendications 1 à 12, comprenant un premier dispositif de coupe, auquel peut être acheminé un tuyau de tissu plat (1) dans la direction longitudinale (2) du tuyau de tissu (1) et duquel peuvent être évacués des corps de sacs (20) de forme tubulaire obtenus par coupe à longueur, et un dispositif de fermeture de corps de sacs, auquel peuvent être acheminés les corps de sacs (20) de forme tubulaire, dans lequel il est prévu en outre au moins un dispositif de transport, qui présente une section de transport longitudinal (3) pour transporter le tuyau de tissu (1) ou les corps de sacs (20) de forme tubulaire dans la direction longitudinale (2) du tuyau de tissu (1) et une section de transport transversal (24) pour transporter les corps de sacs (20) dans une direction de transport (25) s'étendant transversalement à sa direction longitudinale, dans lequel le dispositif de coupe est agencé dans la section de transport longitudinal (3) et le dispositif de fermeture de corps de sacs dans la section de transport transversal (24), **caractérisé en ce qu'**il est agencé dans la section de transport longitudinal (3) un second dispositif de coupe (11, 12), qui est conçu pour couper une section (22) d'une paroi arrière (18) du sac pour libérer une patte (23) formée de la paroi arrière (19) du sac, et le dispositif de fermeture de corps de sacs comprend un dispositif de rabattement pour rabattre la patte (23) ainsi qu'un dispositif de collage par extrusion pour relier la patte (23) à la paroi avant (18) du sac, dans lequel il est affecté au second dispositif de coupe (11, 12) un outil interne (10) qui peut être pressé contre un couteau (12) du dispositif de coupe, dans lequel l'outil interne (10) présente des moyens d'adaptation pour adapter sa largeur totale.

14. Dispositif selon la revendication 13, **caractérisé en ce que** le dispositif de fermeture de corps de sacs comprend des moyens pour relier la patte rabattue (23) à la paroi avant (18) du sac.

15. Dispositif selon la revendication 14, **caractérisé en ce que** les moyens de liaison comprennent un dispositif de soudure ou de collage.

16. Dispositif selon la revendication 13, 14 ou 15, **caractérisé en ce qu'**il est prévu un dispositif de chauffage pour chauffer le couteau du dispositif de coupe.

17. Dispositif selon l'une quelconque des revendications 13 à 16, **caractérisé en ce que** l'outil interne (10) présente au moins deux éléments d'outil (30, 31) en forme de plaques qui présentent des faces obliques (34) coulissant l'une sur l'autre pour modifier la largeur totale de l'outil.

18. Dispositif selon l'une quelconque des revendications 13 à 17, **caractérisé en ce que** les moyens d'adaptation comprennent au moins un élément de ressort (32), qui presse les éléments d'outil (30, 31) en forme de plaques dans le sens de la largeur totale maximale de l'outil.

19. Dispositif selon l'une quelconque des revendications 13 à 18, **caractérisé en ce que** le premier dispositif de coupe est agencé dans la direction de transport du tissu tubulaire (1) devant le second dispositif de coupe.
